# EUROPÄISCHE PATENTSCHRIFT

(11) **EP 0 718 096 B1**
(45) Veröffentlichungstag und Bekanntmachung des Hinweises auf die Patenterteilung: **17.03.1999**
(21) Anmeldenummer: 95119393.7
(22) Anmeldetag: 08.12.1995
(51) Int. Cl.: B31B 1/90

(54) **Verfahren und Vorrichtung zum Herstellen eines Getränkebehälters**
Method and apparatus for making a beverage container
Méthode et appareil de fabrication d'un récipient pour boissons

(30) Priorität: 22.12.1994 DE 4446104
(43) Veröffentlichungstag der Anmeldung: 26.06.1996
(73) Patentinhaber: DEUTSCHE SISI-WERKE GmbH & Co. Betriebs KG, 69214 Eppelheim/Heidelberg (DE)
(72) Erfinder: Wild, Rainer, Dr., D-69214 Eppelheim (DE)
(74) Vertreter: Grünecker, Kinkeldey, Stockmair & Schwanhäusser Anwaltssozietät

(56) Entgegenhaltungen:
- DE-A- 2 815 483
- DE-A- 4 240 540
- GB-A- 1 069 268
- GB-A- 1 109 861
- US-A- 4 360 355
- US-A- 4 806 021

## Beschreibung

Die Erfindung betrifft ein Verfahren und eine Vorrichtung zum Herstellen eines Getränkebehälters.

Bei Getränkebehältern, die eine Einstichsöffnung zum Einführen eines Trinkhalms aufweisen, besteht eines der vorrangigsten Probleme darin, die Öffnung auf einfache Weise mit dem Trinkhalm zu öffnen. Besonders bei heißsteril abgefüllten Behältnissen ergeben sich Probleme beim Einstechen des Trinkhalms, da sich beim Abfüllen im Kopfraum des Behältnisses Wasserdampf befindet, der beim Abkühlen kondensiert, wodurch sich im Kopfraum kaum noch Luft befindet. Dies hat zur Folge, daß sich das Einstichsloch nunmehr unter dem Flüssigkeitsspiegel befindet, wodurch es bei unvorsichtigem Öffnen zu unkontrollierem Flüssigkeitsaustritt kommen kann. Da die Vorder- und Rückseite eines Getränkebehälters relativ nah beieinanderliegen besteht bei unvorsichtigem Einstechen die Gefahr, daß auch die Rückseite des Getränkebehälters durchstoßen wird.

Ein Getränkebehälter, bei dem diese Nachteile nicht auftreten, wurde bereits in der DE-OS 4240540.8 vorgeschlagen. Bei einem derartigen Beutel ist, wie Fig. 4 und 5 zeigen, das Einstichsloch 3 durch alle Schichten eines Mono- oder Verbundmaterials 1a,b,c der Vorderseitenfolie 1 gestanzt. An der Innenseite der Vorderseitenfolie ist ein Verschlußfolienstreifen 2 an einer ersten Schweißstelle 4 um die Einstichsöffnung geschweißt, so daß ein dichter Abschluß entsteht. Der Verschlußstreifen wird außerdem an einer zweiten Schweißstelle zwischen Vorder- und Rückseitenfolie an den Seitennähten 5 des Getränkebehälters gehalten. Der in Fig. 4 dargestellte Getränkebehälter weist darüber hinaus ein Bodenfolienteil, das zwischen Vorder- und Rückseitenfolie geschweißt ist, auf.

Durch das Anbringen der zusätzlichen Verschlußfolie, ergibt sich allerdings das Problem derartige Getränkebehälter kontinuierlich, wirtschaftlich und zuverlässig zu fertigen.

Der vorliegenden Erfindung liegt daher die Aufgabe zugrunde ein Verfahren und eine Vorrichtung zum Durchführen des Verfahrens bereitzustellen, die ein kontinuierliches, wirtschaftliches und zuverlässiges Fertigen derartiger Getränkebehälter erlauben.

Erfindungsgemäß wird diese Aufgabe durch ein Verfahren gelöst, wobei in eine in Transportrichtung geführte Vorderseitenfolienbahn eine Einstichsöffnung erzeugt wird, worauf eine Verschlußfolienbahn in Transportrichtung zu der Vorderseitenfolienbahn geführt wird, und dann um die Einstichsöffnung herum mit der Innenseite der Vorderseitenfolienbahn verschweißt wird und eine Rückseitenfolienbahn in Transportrichtung so zugeführt wird, daß die Innenseite der mit der mitlaufenden Verschlußfolienbahn verschweißten Vorderseitenfolienbahn der Innenseite der Rückseitenfolienbahn zugewandt ist, und dann die Vorderseitenfolienbahn und die Rückseitenfolienbahn zumindest teilweise entlang der Seitenkanten des herzustellenden Getränkebehälters unter Einschluß der Verschlußfolienbahn zusammengeschweißt werden. Die Aufgabe wird weiter durch eine Vorrichtung zum Durchführen des Verfahrens gelöst, die folgendes aufweist: eine Fördereinrichtung für eine Vorderseitenfolienbahn, eine Fördereinrichtung für eine Rückseitenfolienbahn, eine Einrichtung zum Erzeugen einer Einstichsöffnung durch die Vorderseitenfolienbahn, eine Fördereinrichtung für eine Verschlußfolienbahn, eine erste Siegeleinrichtung um die Verschlußfolienbahn an der Innenseite der Vorderseitenfolienbahn um die Einstichsöffnung zu versiegeln, und eine zweite Siegeleinrichtung um die Vorderseitenfolienbahn und die Rückseitenfolienbahn zumindest teilweise entlang der Seitenkanten des herzustellenden Getränkebehälters unter Einschluß der Verschlußfolienbahn zu versiegeln.

Das erfindungsgemäße Konzept erlaubt eine fortlaufende Fertigung der Getränkebehälter, wobei eine Verschlußfolienbahn fortlaufend intermittierend zugeführt werden kann. Der fließende Produktionsablauf wird nicht eigens durch das Anbringen der Verschlußfolie unterbrochen, da die Verschlußfolienbahn in Transportrichtung geführt wird und an die Vorderseitenfolienbahn geschweißt und mit dieser mitgeführt wird. Es ist außerdem vorteilhaft, daß die Verschlußfolienbahn auch durch die Verschweißung der Seitenkanten des Getränkebeutels gehalten wird, so daß keine zusätzliche Seitenverschweißung der Verschlußfolienbahn mehr erforderlich ist. Die Verschlußfolienbahn muß außerdem nicht in Transportrichtung zu der Vorderseitenfolienbahn ausgerichtet werden, wie dies z.B. beim Aufbringen bereits zugeschnittener Verschlußfolienstreifen der Fall wäre. Dadurch, daß Vorder-, Rück- und auch Verschlußfolienbahn getrennt voneinander geführt werden, wird ermöglicht, daß diese Folien jeweils getrennt voneinander optimiert werden können. Durch die Wahl unterschiedlicher Materialstärken kann so beispielsweise die Steifigkeit und Flexibilität jeder einzelnen Folie optimal eingestellt werden. Durch die erfindungsgemäße Technologie bietet sich der Vorteil, daß beispielsweise auf der Rückseitenfolie auf eine Bedruckung verzichtet werden kann, und damit bei der Folienherstellung ein sehr kostenintensiver Arbeitsgang komplett eingespart wird. Die Produktion erfolgt so präzise, daß auf einen Randbeschnitt der Beutel völlig verzichtet werden kann.

Es ist vorteilhaft, daß weiter eine Bodenfolienbahn in Transportrichtung zwischen Vorder- und Rückseitenfolienbahn geführt wird und teilweise mit der Vorder- und Rückseitenfolienbahn im Bodenbereich des herzustellenden Getränkebehälters verschweißt wird. Durch das Einschweißen eines Bodenteils kann beispielsweise ein Standbeutel erzeugt werden. Dadurch, daß die Bodenfolienbahn auch in Transportrichtung geführt wird, muß der fließende Produktionsablauf nicht unterbrochen werden um die Bodenfolienbahn einzuschweißen. Da auch die Bodenfolie getrennt von den anderen Folien geführt wird, kann auch die Bodenfolie unabhängig von den anderen Folien optimiert werden.

Gemäß einem bestimmten Ausführungsbeispiel der vorliegenden Erfindung kann eine bestimmte Anzahl von herzustellenden Getränkebeuteln nebeneinander, in einer Richtung senkrecht zur Transportrichtung, auf der Vorder- und Rückseitenfolienbahn vorgesehen sein und dieser Anzahl entsprechend viele Einstichsöffnungen nebeneinander in der Vorderseitenfolienbahn erzeugt werden, entsprechend viele Verschlußfolienbahnen zugeführt und um die jeweiligen Einstichsöffnungen geschweißt werden. Dabei können auch der Anzahl entsprechend viele Bodenfolienbahnen zugeführt und zwischen den Vorder- und Rückseitenfolienbahnen verschweißt werden. Dies bedeutet, daß mehrere Beutel in einem Maschinentakt hergestellt werden können.

Die zusammengeschweißten Folienbahnen werden dann in Einzelgetränkebehälter zerschnitten.

Eine Vorrichtung zur Durchführung des Verfahrens weist in vorteilhafterweise, wie bereits erwähnt, eine weitere Fördereinrichtung für eine Bodenfolienbahn auf, die derart angeordnet ist, daß die Bodenfolienbahn zwischen Rück- und Vorderseitenfolienbahn in Förderrichtung transportiert wird und weiter eine dritte Schweißeinrichtung zum zumindest teilweisen Verschweißen der Vorder- und Rückseitenfolienbahn mit der Bodenfolienbahn im Bodenbereich des herzustellenden Getränkebehälters auf.

Zum Zerschneiden der zusammengeschweißten Folienbahnen in Einzelbeutel kann ein Querschneider vorgesehen sein.

Wie bereits erwähnt, kann auf der Vorder- und Rückseitenfolienbahn eine bestimmte Anzahl von Getränkebeuteln nebeneinander, in einer Richtung senkrecht zur Transportrichtung, angeordnet sein, wobei die Anzahl entsprechend viele Fördereinrichtungen für die Verschluß- und Bodenfolienbahnen, sowie genausoviele Einrichtungen zum Erzeugen von Einstichsöffnungen und genausoviele erste sowie dritte Siegelvorrichtungen, vorgesehen sind. Daraus ergibt sich eine Vorrichtung mit mehreren Nutzen, was wiederum die Produktivität der Vorrichtung erhöht.

Weiter kann die Vorrichtung eine Längsschneideeinrichtung zum Zerschneiden der auf den Folienbahnen nebeneinander angeordneten herzustellenden Getränkebehälter aufweisen.

In einem bevorzugten Ausführungsbeispiel weist die Vorrichtung weiter eine Prüfeinrichtung nach der ersten Siegeleinrichtung auf, zur Differenzdruckmessung, um die Schweißstelle um die Einstichsöffnung zu überprüfen. Die Prüfeinrichtung überwacht während der laufenden Produktion die Funktion der ersten Siegeleinrichtung, so daß die Fertigung von Beuteln bei denen das Einstichsloch nicht wieder korrekt versiegelt wurde, ausgeschlossen ist. Die Erfindung soll anhand der nachfolgend aufgeführten Figuren verdeutlicht werden.

Dabei zeigt:
- Fig. 1: eine schematische Darstellung der erfindungsgemäßen Vorrichtung,
- Fig. 2: eine Draufsicht auf eine mit Verschlußfolienbahnen versiegelter Vorderseitenfolienbahn,
- Fig. 3: eine perspektivische Darstellung eines Abschnitts eines Ausführungsbeispiels der erfindungsgemäßen Vorrichtung,
- Fig. 4: eine perspektivische Darstellung eines herzustellenden Getränkebeutels und
- Fig. 5: einen Schnitt entlang der Linie II-II, in Fig. 4.

Fig. 1 zeigt in schematischer Darstellung eine Vorrichtung zum Herstellen eines Getränkebehälters wie er z.B. in Fig. 4 und 5 dargestellt ist. Die zur Herstellung des Getränkebehälters erforderlichen Folien sind auf der Vorderseitenfolienvorratsrolle 14, der Verschlußfolienvorratsrolle 13, der Bodenfolienvorratsrolle 27 sowie auf der Rückseitenfolienvorratsrolle 15 aufgewickelt. Mit Hilfe von Transportrollen 30 werden die einzelnen Folienbahnen jeweils in Transportrichtung T von den jeweiligen Vorratsrollen gezogen. Damit die einzelnen Folienbahnen straff geführt werden können, sind Tensorrollen 16a,16b und 16c hinter der Vorratsrolle für die Vorderseitenfolie 14, der Vorratsrolle für die Verschlußfolie 13 sowie der Vorratsrolle für die Rückseitenfolie 15 angeordnet. Selbstverständlich kann auch ein nicht dargestelltes Tensorrollensystem für die Bodenfolie vorgesehen sein. In Transportrichtung T nach dem Tensorsystem 16a und 16c ist jeweils für die Vorderseiten- und Rückseitenfolienbahn 1,12 ein Längenausgleich 17 vorgesehen. In Transportrichtung T nach dem Längenausgleich 17 für die Vorderseitenfolienbahn 1 ist eine Einrichtung 8 zum Erzeugen einer Einstichsöffnung 3 in die Vorderseitenfolienbahn 1 vorgesehen. Die Einrichtung 8 stanzt die Einstichsöffnung 3 (Fig. 5) vollständig durch die Vorderseitenfolienbahn 1. In Transportrichtung T nach dem Tensorsystem 16b für die Verschlußfolienbahn 2 wird die Verschlußfolienbahn 2 zu der Vorderseitenfolienbahn 1 über nicht dargestellte Umlenkrollen transportiert und parallel zu dieser geführt. Eine erste Siegelvorrichtung 9 ist um die parallel zueinander laufenden Vorderseiten- und Verschlußfolienbahn angeordnet, um die Verschlußfolienbahn 2 um die Einstichsöffnung 3 herum, z.B. kreisförmig, mit der Innenseite der Vorderseitenfolienbahn 1 zu verschweißen. Eine Prüfeinrichtung 10 ist nach der ersten Siegelvorrichtung 9 angeordnet und überwacht während der laufenden Produktion die Funktion der Siegeleinrichtung, so daß die Fertigung von Beuteln, bei denen das Einstichsloch nicht wieder korrekt versiegelt wurde, ausgeschlossen ist. Es können weiter nicht dargestellte Umlenkrollen angeordnet sein, die die Rückseitenfolienbahn in Transportrichtung so zuführen, daß die Innenseite der mit der mitlaufenden Verschlußfolienbahn 2 verschweißten Vorderseitenfolienbahn 1 der Innenseite der Rückseitenfolienbahn 2 zugewandt ist, und daß die Bodenfolienbahn 29 zwischen der Vorderseitenfolien- und Rückseitenfolienbahn 1,12 geführt wird. Nachdem alle Folien zusammengeführt worden sind, passieren diese eine Siegeleinrichtung 19 für die Bodenfolienbahn, die die Bodenfolienbahn teilweise mit der Vorder- und Rückseitenfolienbahn 1,12 im Bodenbereich des herzustellenden Beutels 28 verschweißt, so daß ein Standbeutel entstehen kann, wie er z.B. in Fig. 4 dargestellt ist.

In Transportrichtung nach der Bodenfoliensiegeleinrichtung 19 ist eine Bodenkühlung 20 vorgesehen, die die Siegelstellen abkühlt. Hinter der Bodenkühleinrichtung 20 ist eine Siegeleinrichtung 21 für die Seitenkanten 5 des herzustellenden Getränkebehälters vorgesehen. Dort wird die Vorderseitenfolienbahn und die Rückseitenfolienbahn entlang der Seitenkanten des herzustellenden Getränkebehälters unter Einschluß der Verschlußfolienbahn 2 zusammengeschweißt. Danach folgt eine Seitenkantenkühlung 22 um die Siegelnähte zu kühlen. Hinter der Seitenkantenkühleinrichtung 22 ist eine Einrichtung zur Formstanzung 23 vorgesehen, die beispielsweise runde Getränkebehälterecken aus den miteinander verschweißten Folien stanzt. Mit dem nachfolgenden Längsschneider 24 werden in Fällen, in denen mehrere Getränkebehälter nebeneinander senkrecht zur Transportrichtung auf der Vorder- und Rückseitenfolienbahn 1,12 liegen, die zusammengeschweißten Folienbahnen in Streifen von Beuteln, zerschnitten, die an ihren Seitenkanten 5 zusammenhängen. Ein Querschneider 31 trennt die Seitenkanten 5 der einzelnen Beutel voneinander. In diesem Ausführungsbeispiel befindet sich die Transporteinrichtung 30 zwischen Längs- und Querschneider 24,31. Der Vorrichtung ist ein Beutelpacker 26 nachgeordnet, der die Leerbeutel vollautomatisch in stapelbare Behälter verpackt und diese einem Förderer übergibt, wo sie dann gefüllt und verschlossen werden können.

Selbstverständlich ist die Zuführung der Bodenfolienbahn nicht zwangsweise erforderlich, sondern es können auch Beutel hergestellt werden, bei denen Vorder- und Rückseitenfolie entlang der Beutelunterkante 6b einfach zusammengeschweißt werden. Bei einem derartigen Ausführungsbeispiel ist dann noch eine Siegelvorrichtung zum Verschweißen der Vorder- und Rückseitenfolienbahn an der Beutelunterkante anstelle der Siegeleinrichtung für die Bodenfolienbahn vorgesehen.

Der Transport der einzelnen Folienbahnen erfolgt intermittierend, d.h. daß die Transporteinrichtung 30 die jeweiligen Folienbahnen immer um eine bestimmte Strecke weiterbewegt, die vorzugseise einer Beutelbreite entspricht.

Da die verschiedenen Vorratsrollen 14,13,27,15 mit der gleichen Transporteinrichtung 30 verbunden sind, ist ein synchroner Transport garantiert. Es kann eine Einrichtung zur Schrittüberwachung 18, z.B. in Form einer Photozelle, vorgesehen sein. In bevorzugter Form ist aber eine zusätzliche nicht dargestellte Transporteinrichtung für die Verschlußfolienbahn 2 vorgesehen, die mit der ersten Transporteinrichtung 30 synchron läuft. Durch diese weitere Transporteinrichtung wird eine zu große Zugspannung auf die Verschlußfolienbahn 2 verhindert. Die einzelnen Stationen 8,9,10,19,20, 21,22,23,24,31 sind so zueinander angeordnet, daß bei Transport der jeweiligen Folienbahnen um eine Taktlänge, z.B. eine Beutelbreite, ein herzustellender Beutel in jeder Station zu liegen kommt. So ergibt sich ein fortlaufender Produktionsablauf, der auch durch das Anbringen der Verschlußfolienbahn nicht gestört wird.

Gemäß einem konkreten Ausführungsbeispiel der Erfindung können, wie in Fig. 2 gezeigt ist, auch mehrere einzeln herzustellende Getränkebehälter nebeneinander, senkrecht zur Transportrichtung T, auf der Vorder- bzw. Rückseitenfolie 1,12 vorgesehen sein. In Fig. 2 sind beispielsweise 4 herzustellende Getränkebehälter nebeneinander angeordnet, die jeweils mit ihrer Beutelober- und Beutelunterkante 6a,b aneinander angrenzen. Die Produktion der Beutelverpackungen erfolgt also auf einer Maschine mit vier Nutzen, d.h. es werden gleichzeitig vier Getränkebehälter in einem Maschinentakt hergestellt.

Wie in Fig. 3 gezeigt wird, wird die Vorderseitenfolienbahn 1 über die Umlenkrolle 7 intermittierend zu der Einrichtung zur Erzeugung der Einstichsöffnung 8 geführt. Dort werden gleichzeitig vier Einstichsöffnungen 3 in der Vorderseitenfolienbahn 1 erzeugt. Von vier Vorratsrollen 13 für die Verschlußfolienbahnen 2 werden die vier Verschlußfolienbahnen über die Umlenkrollen 32 in Transportrichtung zu der Vorderseitenfolienbahn 1 geführt, so daß die Verschlußfolienbahn 2 und die Vorderseitenfolienbahn 1 parallel zueinander laufen. Die vier Verschlußfolienbahnen 2 und die Vorderseitenfolienbahn 1 werden dann zu der Siegeleinrichtung 9 transportiert, wobei eine jede Verschlußfolienbahn 2 an der Innenseite der Vorderseitenfolienbahn 1 z.B. kreisförmig um die jeweiligen Einstichsöffnungen 3 geschweißt werden, wodurch eine Folienanordnung entsteht, wie sie in Fig. 2 gezeigt ist. Die Vorderseitenfolie 1, an die die vier Verschlußfolienstreifen 2 um die Einstichsöffnung 3 angeschweißt sind, werden dann zu der Prüfeinrichtung 10 transportiert, so daß die Schweißstellen geprüft werden können. Die mit den Verschlußfolien 2 versehene Vorderseitenfolie 1 wird dann über eine Umlenkrolle 11 gelenkt und eine Rückseitenfolienbahn 12 wird in Transportrichtung T ebenfalls über eine Umlenkrolle 11 gelenkt, so daß die Innenseite der Vorderseitenfolienbahn 1 mit der Innenseite der Rückseitenfolienbahn 12 zugewandt ist. Wenn es sich um herzustellende Getränkebehälter mit separatem Bodenteil handelt, können noch vier Bodenfolienbahnen entlang des Pfeils P zwischen die Vorder- und Rückseitenfolienbahn im Bodenbereich eines jeden einzelnen herzustellenden Beutels in Transportrichtung befördert und, wie bereits beschrieben, verschweißt werden. Daraufhin werden die jeweils vier nebeneinander geordneten herzustellenden Getränkebehälter 28 entlang ihrer Seitenkanten 5 miteinander verschweißt, wie bereits im Zusammenhang mit Fig. 1 erklärt worden ist. So wird die Verschlußfolienbahn 2 nicht nur durch die Schweißstelle 4 um das Einstichsloch 3 gehalten, sondern ist gleichzeitig durch die Schweißnähte an den Seitenkanten 5 des Getränkebehälters gehalten. Die zusammengeschweißten Folienbahnen werden dann mit Hilfe von Längs- und Querschneidern 24,31 in die einzelnen Getränkebehälter zerschnitten.

Die Verschlußfolienbahn 2 muß nicht etwa ringförmig, eckig etc. um die Einstichsöffnung 3 herum geschweißt sein, sondern kann auch vollflächig mit der Vorderseitenfolienbahn 1 verschweißt sein.

Die Einzelbeutel werden dann an einen Beutelpacker weitergegeben, um schließlich gefüllt und ganz geschlossen zu werden.

## Patentansprüche

1. Verfahren zum Herstellen eines Getränkebehälters (28), wobei in einer, in Transportrichtung (T) geführten, Vorderseitenfolienbahn (1) eine Einstichsöffnung (3) erzeugt wird,
worauf eine Verschlußfolienbahn (2) in Transportrichtung (T) zu der Vorderseitenfolienbahn (1) geführt wird, und dann um die Einstichsöffnung (3) herum mit der Innenseite der Vorderseitenfolienbahn (1) verschweißt wird;
dann eine Rückseitenfolienbahn (12) in Transportrichtung (T) so zugeführt wird, daß die Innenseite der mit der mitlaufenden Verschlußfolienbahn (2) verschweißten Vorderseitenfolienbahn (1) der Innenseite der Rückseitenfolie (12) zugewandt ist,
und schließlich die Vorderseitenfolienbahn (1) und die Rückseitenfolienbahn (12) zumindest teilweise entlang der Seitenkanten (5) des herzustellenden Getränkebehälters (28) unter Einschluß der Verschlußfolienbahn (2) zusammengeschweißt werden.

2. Verfahren zum Herstellen eines Getränkebehälers (28) nach Anspruch 1, **dadurch gekennzeichnet**, daß weiter eine Bodenfolienbahn (29) in Transportrichtung (T) zwischen Vorder- und Rückseitenfolienbahn (1,12) geführt wird und teilweise mit der Vorder- und Rückseitenfolienbahn (1,12) im Bodenbereich des herzustellenden Beutels (28) verschweißt wird.

3. Verfahren zum Herstellen eines Getränkebehälters nach Anspruch 1 oder 2, **dadurch gekennzeichnet**, daß eine bestimmte Anzahl von herzustellenden Getränkebehältern (28) nebeneinander, in einer Richtung senkrecht zur Transportrichtung (T), auf der Vorder- und Rückseitenfolienbahn (1,12) vorgesehen sind, und dieser Anzahl entsprechend viele Einstichsöffnungen (3) nebeneinander in der Vorderseitenfolienbahn (1) erzeugt werden und entsprechend viele Verschlußfolienbahnen (2) zugeführt und um die jeweiligen Einstichsöffnungen (3) geschweißt werden.

4. Verfahren zum Herstellen eines Getränkebehälters (28) nach Anspruch 3, **dadurch gekennzeichnet**, daß der Anzahl der nebeneinander angeordneten Beutel entsprechend viele Bodenfolienbahnen (29) zugeführt und jeweils zwischen den Vorder- und Rückseitenfolienbahnen (1,12) verschweißt werden.

5. Verfahren zum Herstellen eines Getränkebehälters (28) nach mindestens einem der vorhergehenden Ansprüche, **dadurch gekennzeichnet**, daß die zusammengeschweißten Folienbahnen (1,12,29) in Einzelgetränkebehälter (28) zerschnitten werden.

6. Vorrichtung zum Durchführen des Verfahrens nach Anspruch 1, mit einer Fördereinrichtung (30,14) für eine Vorderseitenfolienbahn (1),
einer Fördereinrichtung (30,15) für eine Rückseitenfolienbahn (12),
einer Einrichtung (8) zum Erzeugen einer Einstichsöffnung (3) durch die Vorderseitenfolienbahn (1),
einer Fördereinrichtung (30,27) für eine Verschlußfolienbahn (2),
einer ersten Siegeleinrichtung (9), um die Verschlußfolienbahn (2) mit der Innenseite der Vorderseitenfolienbahn (1) um die Einstichsöffnung (3) zu versiegeln, und mit
einer zweiten Siegeleinrichtung (21), um die Vorderseitenfolienbahn (1) und die Rückseitenfolienbahn (12) zumindest teilweise entlang der Seitenkanten (5) des herzustellenden Getränkebehälters unter Einschluß der Verschlußfolienbahn (2) zu versiegeln.

7. Vorrichtung nach Anspruch 6, **dadurch gekennzeichnet**, daß die Vorrichtung weiter eine Fördereinrichtung (30,13) für eine Bodenfolienbahn (29) umfaßt, die derart angeordnet ist, daß die Bodenfolienbahn (29) zwischen Rück- und Vorderseitenfolienbahn (1,12) in Förderrichtung (T) transportiert wird, und weiter eine dritte Schweißeinrichtung (19) vorgesehen ist, zum zumindest teilweisen Verschweißen der Vorder- und Rückfolienbahn (1,12) mit der Bodenfolienbahn (29) im Bodenbereich des herzustellenden Getränkebehälters (28).

8. Vorrichtung nach Anspruch 6 oder 7, **dadurch gekennzeichnet**, daß ein Querschneider (31) vorgesehen ist, zum Zerschneiden der zusammengeschweißten Folienbahnen (1,12,29) in die Einzelbeutel.

9. Vorrichtung nach einem der Ansprüche 6 bis 8, **dadurch gekennzeichnet**, daß auf der Vorder- und Rückseitenfolienbahn (1,12) eine bestimmte Anzahl von Getränkebehältern (28) nebeneinander, in einer Richtung senkrecht zur Transportrichtung, vorgesehen sind, wobei dieser Anzahl entsprechend viele Fördereinrichtungen (30,27,13) für die Verschlußfolienbahn, sowie genausoviele Einrichtungen zum Erzeugen von Einstichsöffnungen (8) und genausoviele erste Siegelvorrichtungen (9) vorgesehen sind.

10. Vorrichtung nach Anspruch 9, **dadurch gekennzeichnet**, daß der Anzahl an nebeneinander angeordneten Beuteln entsprechend viele Fördereinrichtungen (27,30) und dritte Siegeleinrichtungen (21) für die Bodenfolienbahnen vorgesehen sind.

11. Vorrichtung nach einem der Ansprüche 6 bis 10, **dadurch gekennzeichnet**, daß die Vorrichtung weiter eine Längsschneideeinrichtung (24) zum Zerschneiden der auf den Folienbahnen (1,12,29) nebeneinander angeordneten herzustellenden Getränkebehältern vorgesehen ist.

12. Vorrichtung nach mindestens einem der Ansprüche 6 bis 11, **dadurch gekennzeichnet**, daß der ersten Siegeleinrichtung (9) eine Prüfeinrichtung (10) zur Differenzdruckmessung nachgeordnet ist, um die Schweißstelle um die Einstichöffnung (3) zu überprüfen.

## Claims

1. A method of making a beverage container (28), wherein a piercing hole (3) is formed in a front side sheeting web (1) conveyed in conveying direction (T),
whereafter a closure sheeting web (2) is conveyed in conveying direction (T) to the front side sheeting web (1) and then is welded around the piercing hole (3) to the inside of the front side sheeting web (1);
whereafter a rear side sheeting web (12) is supplied in conveying direction (T) such that the inside of the front side sheeting web (1) welded to the closure sheeting web (2) moving along with the latter faces the inside of the rear side sheeting web (12);
and finally, the front side sheeting web (1) and the rear side sheeting web (12) are welded together at least in part along the lateral edges (5) of the beverage container (28) to be produced, with the closure sheeting web (2) being included therein.

2. A method of making a beverage container (28) according to claim l, **characterized in** that in addition a bottom sheeting web (29) is conveyed in conveying direction (T) between front and rear side sheeting webs (l, 12) and is welded in part to the front and rear side sheeting webs (l, 12) in the bottom region of the bag (28) to be produced.

3. A method of making a beverage container according to claim 1 or 2, **characterized in** that a specific number of beverage containers (28) to be produced is provided on the front and rear side sheeting webs (1, 12) side by side in a direction perpendicular to the conveying direction (T) and, in accordance with said number, a corresponding number of piercing holes (3) is produced side by side in the front side sheeting web (1) and a corresponding number of closure sheeting webs (2) are supplied and welded around the respective piercing holes (3).

4. A method of making a beverage container (28) according to claim 3, **characterized in** that, in conformity with the number of bags disposed side by side, a corresponding number of bottom sheeting webs (29) is supplied and each welded between front and rear side sheeting webs (l, 12).

5. A method of making a beverage container (28) according to at least one of the preceding claims, **characterized in** that the welded together sheeting webs (l, 12, 29) are cut into separate beverage containers (28).

6. An apparatus for performing the method according to claim l, comprising a conveying means (30, 14) for a front side sheeting web (1),
a conveying means (30, 15) for a rear side sheeting web (12),
a means (8) for producing a piercing hole (3) through the front side sheeting web (1),
a conveying means (30, 27) for a closure sheeting web (2),
a first sealing means (9) for sealing the closure sheeting web (2) to the inside of the front side sheeting web (1) around the piercing hole (3), and
a second sealing means (21) for sealing the front side sheeting web (l) and the rear side sheeting web (12) at least in part along the lateral edges (5) of the beverage container to be produced, with the closure sheeting web (2) being included therein.

7. An apparatus according to claim 6,
**characterized in** that the apparatus comprises furthermore a conveying means (30, 13) for a bottom sheeting web (29), which is disposed such that the bottom sheeting web (29) is conveyed between front and rear side sheeting webs (l, 12) in conveying direction (T), and in addition thereto a third welding means (19) is provided for welding the front and rear side sheeting webs (l, 12) at least in part to the bottom sheeting web (29) in the bottom region of the beverage container (28) to be produced.

8. An apparatus according to claim 6 or 7,
**characterized in** that a transverse cutter (31) is provided for cutting the welded together sheeting webs (l, 12, 29) into separate bags.

9. An apparatus according to any one of claims 6 to 8,
**characterized in** that the front and rear side sheeting webs (l, 12) have a specific number of beverage containers (28) provided thereon side by side in a direction perpendicular to the conveying direction, and, in conformity with this number, a corresponding number of conveying means (30, 27, 13) for the closure sheeting web and an equal number of means (8) for producing piercing holes (8) as well as an equal number of first sealing means (9) are provided.

10. An apparatus according to claim 9,
**characterized in** that, in conformity with the number of bags disposed side by side, a corresponding number of conveying means (27, 30) and third sealing means (19) for the bottom sheeting webs are provided.

11. An apparatus according to any one of claims 6 to 10,
**characterized in** that the apparatus comprises furthermore a longitudinal cutting means (24) for cutting the beverage containers to be produced on the sheeting webs (l, 12, 29) side by side.

12. An apparatus according to at least one of claims 6 to 11, **characterized in** that the first sealing means (9) has an inspection means (10) disposed downstream thereof for measuring the differential pressure so as to examine the weld around piercing hole (3).

## Revendications

1. Procédé de fabrication d'un récipient pour boissons (28), dans lequel est créée une ouverture de percement (3) dans une feuille continue de l'endroit (1) guidée dans le sens de transport (T),
après quoi une feuille continue de fermeture (2) est guidée dans le sens de transport (T) vers la feuille continue de l'endroit (1), et est ensuite soudée autour de l'ouverture de percement (3) au côté interne de la feuille continue de l'endroit (1);
ensuite une feuille continue de l'envers (12) est amenée dans le sens de transport (T) de manière à ce que le côté interne de la feuille continue de l'endroit (1) soudée à la feuille continue de fermeture qui l'accompagne (2) soit orienté vers le côté interne de la feuille de l'envers (12),
et finalement la feuille continue de l'endroit (1) et la feuille continue de l'envers (12) sont au moins partiellement jointes par soudage le long des arêtes latérales (5) du récipient pour boissons à fabriquer (28) en incluant la feuille continue de fermeture (2).

2. Procédé de fabrication d'un récipient pour boissons (28) selon la revendication 1, caractérisé en ce que, en outre, une feuille continue de fond (29) est guidée dans le sens de transport (T) entre la feuille continue de l'endroit et celle de l'envers (1, 12) et est partiellement soudée à la feuille continue de l'endroit et celle de l'envers (1, 12) dans la zone de fond du sachet à fabriquer (28).

3. Procédé de fabrication d'un récipient pour boissons selon la revendication 1 ou 2, caractérisé en ce qu'un certain nombre de récipients pour boissons à fabriquer (28) sont prévus les uns à côté des autres, dans un sens perpendiculaire au sens de transport (T), sur la feuille continue de l'endroit et celle de l'envers (1, 12) et, suivant ce nombre, beaucoup d'ouvertures de percement (3) sont créées les unes à côté des autres dans la feuille continue de l'endroit (1) et, en conséquence, beaucoup de feuilles continues de fermeture (2) sont amenées et soudées autour des ouvertures de percement respectives (3).

4. Procédé de fabrication d'un récipient pour boissons (28) selon la revendication 3, caractérisé en ce que beaucoup de feuilles continues de fond (29) sont amenées suivant le nombre de sachets disposés les uns à côté des autres et sont soudées à chaque fois entre la feuille continue de l'endroit et celle de l'envers (1, 12).

5. Procédé de fabrication d'un récipient pour boissons (28) selon au moins l'une des revendications précédentes, caractérisé en ce que les feuilles continues jointes par soudage (1, 12, 29) sont découpées en récipients individuels pour boissons (28).

6. Dispositif de mise en oeuvre du procédé selon la revendication 1, comprenant un dispositif d'acheminement (30, 14) d'une feuille continue de l'endroit (1),
un dispositif d'acheminement (30, 15) d'une feuille continue de l'envers (12), un dispositif (8) pour créer une ouverture de percement (3) dans la feuille continue de l'endroit (1),
un dispositif d'acheminement (30, 27) d'une feuille continue de fermeture (2),
un premier dispositif de scellement (9), pour sceller la feuille continue de fermeture (2) avec le côté interne de la feuille continue de l'endroit (1) afin de sceller l'ouverture de percement (3), et comprenant
un deuxième dispositif de scellement (21) pour sceller la feuille continue de l'endroit (1) et la feuille continue de l'envers (12) au moins partiellement le long des arêtes latérales (5) du récipient pour boissons à fabriquer en incluant la feuille continue de fermeture (2).

7. Dispositif selon la revendication 6, caractérisé en ce que le dispositif comprend en outre un dispositif d'acheminement (30, 13) d'une feuille continue de fond (29), qui est disposé de telle manière que la feuille continue de fond (29) est transportée entre la feuille continue de l'endroit et celle de l'envers (1, 12) dans le sens d'acheminement (T), et un troisième dispositif de soudure (19) est encore prévu, pour le soudage au moins partiel de la feuille continue de l'endroit et celle de l'envers (1, 12) avec la feuille continue de fond (29) dans la zone de fond du récipient pour boisson à fabriquer (28).

8. Dispositif selon la revendication 6 ou 7, caractérisé en ce qu'un dispositif à coupe transversale (31) est prévu pour le découpage des feuilles continues jointes par soudage (1, 12, 29) en sachets individuels.

9. Dispositif selon l'une des revendications 6 à 8, caractérisé en ce que sur la feuille continue de l'endroit et celle de l'envers (1, 12) sont prévus un certain nombre de récipients pour boissons (28) les uns à côté des autres, dans un sens perpendiculaire au sens de transport, dans lequel, suivant ce nombre, sont prévus beaucoup de dispositifs d'acheminement (30, 27, 13) de la feuille continue de fermeture, ainsi qu'autant de dispositifs pour la création d'ouvertures de percement (8) et autant de premiers dispositifs de scellement (9).

10. Dispositif selon la revendication 9, caractérisé en ce que beaucoup de dispositifs d'acheminement (27, 30) et troisièmes dispositifs de scellement (21) sont prévus pour les feuilles continues de fond suivant le nombre de sachets disposés les uns à côté des autres.

11. Dispositif selon l'une des revendications 6 à 10, caractérisé en ce que le dispositif comprend en outre un dispositif à coupe longitudinale (24) pour découper les récipients pour boissons à fabriquer disposés les uns à côté des autres sur les feuilles continues (1, 12, 29).

12. Dispositif selon l'une au moins des revendications 6 à 11, caractérisé en ce qu'un dispositif de vérification (10) pour mesurer la pression différentielle est monté en aval du premier dispositif de scellement (9), pour vérifier la soudure autour de l'ouverture de percement (3).
